# EUROPÄISCHE PATENTSCHRIFT

(11) **EP 1 574 634 B1**
(45) Veröffentlichungstag und Bekanntmachung des Hinweises auf die Patenterteilung: **22.08.2007**
(21) Anmeldenummer: 05003619.3
(22) Anmeldetag: 19.02.2005
(51) Int. Cl.: E04F 15/02, B05D 7/06, E04F 15/20, E04F 13/08, E04F 15/04

(54) **Holzwerkstoffplatte, insbesondere Füssbodenpaneel**
Wooden material panel, in particular for floors
Plaque de matériau à base de bois, en particulier pour revêtement de sol

(30) Priorität: 08.03.2004 DE 102004011531
(43) Veröffentlichungstag der Anmeldung: 14.09.2005
(73) Patentinhaber: Flooring Technologies Ltd., Portico Building Marina Street Pieta MSD 08 (MT)
(72) Erfinder:
(74) Vertreter: Rehmann, Thorsten

(56) Entgegenhaltungen:
- EP-A- 0 884 172
- EP-A- 1 262 607
- WO-A-01/48333
- WO-A-03/016655
- DE-C1- 10 019 054
- DE-U1- 20 315 676

## Beschreibung

Die Erfindung betrifft eine Holzwerkstoffplatte, insbesondere ein Fußbodenpaneel, mit einer an mindestens einer Seitenkante ausgebildeten Feder, einer an der gegenüberliegenden Seitenkante ausgebildeten Nut, einer Oberseite sowie einer Unterseite, und mit einem direkt auf die Oberseite aufgedruckten Dekor.

Fußbodenpaneele mit einer Holzwerkstoff-Trägerplatte werden üblicherweise als Laminatpaneele bezeichnet und sind seit vielen Jahren zur Substitution von Parkett im Handel. Das gewünschte Dekor (Parkett, Holzmaserung, Fliesen usw.) wird auf eine Papierbahn aufgedruckt, die anschließend mit Harz beschichtet und auf eine Rolle aufgerollt wird. Die so vorgefertigte Dekorbahn wird bei dem Fußbodenhersteller auf die Trägerplatte aufgelegt und verpresst. Durch das Aufdrucken des Dekors auf die Papierbahn, das spätere Versiegeln der Papierbahn mit Kunstharz und das anschließende Verbinden der Dekorschicht mit der Trägerplatte durch Druck und Temperatur verändert sich die Papierbahn in ihren Abmessungen. Der Fachmann spricht davon, dass das Papier wächst. Das Papier wächst sowohl in der Länge (Längenwachstum) als auch in der Breite (Breitenwachstum). Wenn diese Dekorplatte nun zu einzelnen Paneelen zugeschnitten werden soll, müssen das Längen- und Breitenwachstum berücksichtigt werden, weil anderenfalls eine ungleiche Dekorverteilung auf den einzelnen Paneelen vorhanden wäre. Dies hätte zur Folge, dass der aus einer ungleich verteilten Dekorschicht zusammengesetzte Fußboden an den Verbindungskanten der Paneele Dekorsprünge aufweist. Selbst wenn solche Dekorsprünge nur wenige Millimeter betragen, fallen sie bei der Betrachtung auf, was den ästhetischen Eindruck negativ beeinflusst und damit die Qualität des ausgelegten Fußbodens mindert.

Um qualitätsgerecht produzieren zu können, muss das Papierwachstum erfasst und die Säge, die die Paneele aus der Trägerplatte zurechtsägt, entsprechend eingestellt werden. Eine manuelle Einstellung ist sehr aufwendig. Die DE 100 19 054 beschreibt ein Verfahren zum Zuschneiden von Paneelen aus einer Trägerplatte, mit dem die Säge automatisch an das Papierwachstum angepasst werden kann. Hierzu sind Kameras notwendig, die die Ist-Lage definierter Dekorpunkte ermitteln. Die Ist-Lage wird damit der Soll-Lage verglichen und die Abweichung des Breiten- oder Längenmaßes ermittelt, so dass die Säge entsprechend eingestellt werden kann.

Die Schalldämmeigenschaften von Laminatpaneelen sind im Vergleich zu Parkett schlechter. Um die Geräuschentwicklung beim Begehen des Fußbodens zu reduzieren, werden auf dem Unterboden entweder Dämmmatten aus Kunststoff ausgelegt, auf die dann die Paneele aufgelegt werden, oder es wird werksseitig bereits auf die Unterseite der Trägerplatte eine Dämmschicht aufgebracht.

Durch die notwendige Dämmschicht wird einerseits der Fußbodenaufbau dicker. Zum nachträglichen Auslegen von Räumen mit Laminatpaneelen (beispielsweise als Ersatz von Teppichboden) ist es jedoch wünschenswert, wenn die Paneele dünn sind. Andererseits erfordert das Aufbringen der Dämmschicht auf die Unterseite der Trägerplatte einen weiteren Arbeitsgang und zusätzliches Material, was die Herstellkosten erhöht. Das Auslegen einer Dämmfolie auf dem Unterboden muss sehr sorgfältig erfolgen, um zu einer wirkungsvollen Dämmung des Trittschalls zu führen.

Aus der WO 01/48333 A1 ist ein Verfahren zur Herstellung von Bodenpaneelen der eingangs beschriebenen Art bekannt, bei dem auf die Oberseite einer Kernlage aus Holzwerkstoff ein Dekor durch Drucken aufgebracht wird. Anschließend wird auf die Oberseite der Kernlage eine mindestens teilweise durchsichtige Nutzschicht auflackiert, oder durch Auflegen von harzimprägnierten und α-zellulosehaltigen Lagen aufgetragen. Wenn die Nutzschicht aus einem Lack besteht, wird der Lack in mehreren Schichten aufgetragen. In die einzelnen Lackschichten der Nutzschicht werden je nach Bedarf Korundpartikel eingebracht, so dass die äußeren Lackschichten eine höhere Verschleißfestigkeit haben als die inneren Lackschichten. Mit diesem Verfahren wird zwar das Problem des Papierwachstums gelöst. Eine lösung für die Trittschalldämmung wird aber nicht gegeben.

Die WO 03/16655 A1 beschreibt ein Fußbodenpaneel mit einer harten Deckschicht. Unterhalb der harten Deckschicht ist mindestens eine schallabsorbierende Lage vorgesehen, die in das Bodenpaneel integriert ist. Diese schallabsorbierende Lage besteht beispielsweise auf Kork oder einem synthetischen Material.

Die EP 1 262 607 A1 offenbart eine Fußbodenplatte aus einem Holzwerkstoff, insbesondere MDF oder HDF, auf die eine Dekorschicht und eine Verschleißschicht aufgebracht sind. Auf der der Trägerplatte zugewandten Rückseite der Dekorschicht ist eine Polyurethan-Schicht aufgebracht.

Die EP 0 884 172 A2 offenbart eine Holzwerkstoffplatte zur Verwendung als Bodenbelag oder Wandverkleidung, bei der die zentrale Trägerschicht aus Sperrholz besteht. Auf der einen Seite der Trägerschicht ist eine Oberflächenschicht angebracht und auf der gegenüberliegenden Seite eine Dämmschicht aus Kork.

Die DE 203 15 676 U1 beschreibt ein Paneel, insbesondere Bodenpaneel, mit einem Kern aus MDF oder HDF und einem auf die Sichtseite aufgebrachten Dekor. Die Sichtseite ist an mindestens einer Seitenkante mit einer im Winkel hierzu verlaufenden Fase versehen, die ebenfalls ein Dekor aufweist.

Von dieser Problemstellung ausgehend, soll die eingangs beschriebene Holzwerkstoffplatte verbessert werden.

Die Problemlösung erfolgt bei einer gattungsgemäßen Holzwerkstoffplatte dadurch, dass auf das Dekor eine erste elastische Lackschicht aufgebracht und auf die erste Lackschicht eine zweite Lackschicht aufgebracht ist, die gegenüber der ersten Lackschicht weniger elastisch und härter ist.

Durch die Ausgestaltung der erfindungsgemäßen Platte wird zunächst die Papierschicht eliminiert. Das Dekor kann sich folglich weder in der Länge noch in der Breite verändern. Die Säge, mit der später Paneele zugeschnitten werden, kann voreingestellt sein. Durch die elastische Lackschicht, die direkt auf das Dekor aufgebracht ist, wird der Trittschall gedämpft, so dass die Trittschalleigenschaften verbessert werden. Die auf die elastische Lackschicht aufgebrachte, weniger elastische und härtere, vorzugsweise unelastische Lackschicht verhindert Verschleiß durch Abrieb oder Beschädigungen der Oberfläche. Durch die unelastische zweite Lackschicht kann eine Oberflächenhärte eingestellt werden, die der herkömmlicher Laminat-Bodenpaneele entspricht.

In die zweite Lackschicht können Korundpartikel eingestreut sein, um die Abriebfestigkeit des Fußbodenpaneels zu erhöhen.

Die Lacke der Lackschichten sind vorzugsweise UV-aushärtbar, wodurch die Fertigungszeiten verkürzt sind.

Um das aufgedruckte Dekor brillant wirken zu lassen, sind die Lackschichten vorzugsweise transparent.

Vorzugsweise ist auch an einer weiteren Seitenkante eine Feder und an der dieser gegenüberliegenden Seitenkante eine Nut ausgebildet.

Wenn die Feder und die Nut mit Verriegelungsmitteln versehen sind, die bei zwei miteinander verbundenen Paneelen ein Verschieben quer zur Verbindungsrichtung verhindern, kann der Fußboden leimlos schwimmend verlegt werden.

Mit Hilfe einer Zeichnung soll ein Ausführungsbeispiel der Erfindung nachfolgend näher beschrieben werden. Es zeigt:
- Figur 1: ein Fußbodenpaneel im Querschnitt;
- Figur 2: zwei mit ihren Querkanten miteinander verbundene Paneele

Das Fußbodenpaneel 7 weist einen Kern aus einem Holzwerkstoff, vorzugsweise HDF oder MDF, auf. An einer Längskante I und einer Querkante III ist das Paneel 7 mit einer Feder 1, 11 und an der gegenüberliegenden Seitenkante II, IV mit einer hierzu korrespondierenden Nut 2, 12, versehen. Auf die Oberseite 10 ist ein Dekor, beispielsweise eine Holzmaserung unmittelbar aufgedruckt. Auf dem Dekor ist eine elastische Lackschicht 3 aufgebracht, die wiederum von einer unelastischen Lackschicht 4 abgedeckt wird, in die Korundpartikel eingestreut sein können. Die Lacke der Lackschichten 3, 4 sind UV-aushärtbar. An der Unterseite 9 ist ggf. ein Gegenzug vorgesehen (nicht gezeigt), der ein Verbiegen des Paneels 7 infolge der durch die Lackschichten 3, 4 auftretenden Zugkräfte verhindert. Die Federn 1, 11 sind mit Verriegelungsmitteln 5 versehen, die zu in der Nut 2 vorgesehenen Verriegelungsmitteln 6 korrespondieren und die Paneele gegen Verschieben in Querrichtung verriegeln.

## Patentansprüche

1. Holzwerkstoffplatte, insbesondere Bodenpaneel, mit einer an mindestens einer Seitenkante(1)ausgebildeten Feder (1) und einer an der gegenüberliegenden Seitenkante(11)ausgebildeten Nut (2), mit einer Oberseite (10), einer Unterseite (9) und einem direkt auf die Oberseite (10) aufgedruckten Dekor, **gekennzeichnet durch** eine erste, auf das Dekor aufgebrachte elastische Lackschicht (3) und eine auf die erste Lackschicht (3) aufgebrachte zweite Lackschicht (4), die gegenüber der ersten Lackschicht (3) weniger elastisch und härter ist.

2. Holzwerkstoffplatte nach Anspruch 1, **dadurch gekennzeichnet, dass** die zweite Lackschicht (4) unelastisch ist.

3. Holzwerkstoffplatte nach Anspruch 1, **dadurch gekennzeichnet, dass** die Lacke der Lackschichten (3, 4) UV-aushärtbar sind.

4. Holzwerkstoffplatte nach einem oder mehreren der vorstehenden Ansprüche, **dadurch gekennzeichnet, dass** die Lackschichten (3, 4) transparent sind.

5. Holzwerkstoffplatte nach Anspruch 1, **gekennzeichnet durch** eine an einer weiteren Seitenkante (III) ausgebildeten Feder (1) und einer an der gegenüberliegenden Seitenkante (IV) ausgebildeten Nut (2).

6. Holzwerkstoffplatte nach Anspruch 1 oder 5, **dadurch gekennzeichnet, dass** die Feder (1, 11) und die Nut (2, 12) Verriegelungsmittel (5, 6) aufweisen, die bei zwei miteinander verbundenen Platten ein Verschieben quer zur Verbindungsrichtung verhindern.

## Claims

1. Wooden board, in particular a floor panel, having a tongue (1) formed on at least one side edge (I) and a groove (2) formed on the opposite side edge (II), having a top side (10), and underside (9) and a decoration printed directly onto the top side (10), **characterized by** a first elastic varnish layer (3) applied to the decoration and a second varnish layer (4) which is applied to the first varnish layer (3) and is harder and less elastic than the first varnish layer (3).

2. Wooden board according to Claim 1, **characterized in that** the second varnish layer (4) is inelastic.

3. Wooden board according to Claim 1, **characterized in that** the varnishes of the varnish layers (3, 4) are UV-curable.

4. Wooden board according to one or more of the preceding claims, **characterized in that** the varnish layers (3, 4) are transparent.

5. Wooden board according to Claim 1, **characterized by** a tongue (1) formed on a further side edge (III) and a groove (2) formed on the opposite side edge (IV).

6. Wooden board according to Claim 1 or 5, **characterized in that** the tongue (1, 11) and the groove (2, 12) have locking means (5, 6) which, in the case of two boards joined to each other, prevent displacement transversely with respect to the joining direction.

## Revendications

1. - Plaque de matériau à base de bois, en particulier panneau de revêtement de sol, comportant une languette (1) réalisée sur au moins l'un de ses bords latéraux (I) et une rainure (2) réalisée sur son bord latéral opposé (II), une face supérieure (10), une face inférieure (9) et un décor imprimé directement sur la face supérieure (10), **caractérisée par** une première couche de laque élastique (3) appliquée sur le décor, une seconde couche de laque (4) appliquée sur la première couche de laque (3) qui est moins élastique et plus dure que la première couche de laque (3).

2. - Plaque de matériau à base de bois, selon la revendication 1, **caractérisée en ce que** la seconde couche de laque (4) est non élastique.

3. - Plaque de matériau à base de bois, selon la revendication 1, **caractérisée en ce que** les laques des couches de laque (3, 4) sont durcissables aux UV.

4. - Plaque de matériau à base de bois, selon l'une ou plusieurs des revendications précédentes, **caractérisée en ce que** les couches de laque (3, 4) sont transparentes.

5. - Plaque de matériau à base de bois, selon la revendication 1, **caractérisée par** une languette (1) réalisée sur un autre bord latéral (III) et par une rainure (2) réalisée sur un bord latéral opposé (IV).

6. - Plaque de matériau à base de bois, selon la revendication 1 ou 5, **caractérisée en ce que** la languette (1, 11) et la rainure (2, 12) présentent des moyens de verrouillage qui empêchent un déplacement de deux plaques ensemble transversalement à leur direction de liaison.
